# EUROPÄISCHE PATENTSCHRIFT

(11) **EP 0 296 104 B1**
(45) Veröffentlichungstag und Bekanntmachung des Hinweises auf die Patenterteilung: **03.10.1990**
(21) Anmeldenummer: 88810364.5
(22) Anmeldetag: 03.06.1988
(51) Int. Cl.: F15B 9/10

(54) **Hydraulischer Linear-Servoverstärker**
Hydraulic linear servo amplifier
Servo-amplificateur linéaire hydraulique

(30) Priorität: 16.06.1987 CH 2265/87
(43) Veröffentlichungstag der Anmeldung: 21.12.1988
(73) Patentinhaber: SIG Schweizerische Industrie-Gesellschaft, 8212 Neuhausen am Rheinfall (CH)
(72) Erfinder: Hampejs, Karel, CH-8212 Neuhausen am Rheinfall (CH)
(74) Vertreter: White, William

(56) Entgegenhaltungen:
- EP-A- 0 088 017
- DE-A- 2 211 994
- GB-A- 654 416
- US-A- 3 757 640
- US-A- 3 892 164
- US-A- 3 961 561

## Beschreibung

Ein hydraulischer Servoverstärker gemäss Oberbegriff des Anspruchs 1 ist aus der Gß,.A 654 416 bekannt. Dieser Servoverstärker ist vor allem zur Betätigung der Steuerflächen von Flugzeugen gedacht. In einem Gehäuse mit einer zylindrischen ersten Bohrung ist ein Kolben mit einer Kolbenstange gelagert, die das Gehäuse einseitig überragt. In einer zweiten, koaxialen Bohrung in der Kolbenstange ist ein Steuerschieber mit einer Betätigungsstange geführt. Diese ist durch die Kolbenstange nach aussen geführt und wird von Hand betätigt. Mit dem kolbenstangenseitigen ersten Zylinderraum ist ein Druckanschluss verbunden. Der Steuerschieber steuert über Steuerkanten den Durchfluss von Hydraulikflüssigkeit vom ersten Zylinderraum in den kolbenseitigen Zylinderraum und von diesem zu einem Rücklaufanschluss. Dadurch folgt der Kolben der Bewegung des Steuerschiebers. Bei diesem bekannten Servoverstärker ist das Verhältnis des maximalen Durchflussquerschnittes über die Steuerkanten zur Kolbenfläche begrenzt. Ausserdem erfolgt der Zu- bzw. Abfluss der Hydraulikflüssigkeit zu bzw. von den Steuerkanten über relativ enge Kanäle und Bohrungen.

Dadurch wird die Verstellgeschwindigkeit der bekannten Vorrichtung begrenzt.

Weitere Servorverstärker ähnlicher Art sind aus der EP-A 0 088 017, der US-A 3 892 164 und der US-A 3 961 561 bekannt.

Diese weisen jedoch dieselben Nachteile auf.

Der vorliegenden Erfindung liegt die Aufgabe zugrunde, einen hydraulischen Servoverstärker derart auszubilden, dass er sehr hohe Verstellgeschwindigkeiten erreicht. Diese Aufgabe wird durch die kennzeichnenden Merkmale des Anspruchs 1 gelöst.

Durch diese Ausbildung können alle den Zu- bzw. Abfluss der Hydraulikflüssigkeit über die Steuerkanten beengenden Kanäle vermieden werden. Dadurch können äusserst hohe Verstellgeschwindigkeiten erreicht werden. Durch den Hilfskolben können die beiden wirksamen Kolbenflächen beliebig gegenüber dem maximalen Öffnungsquerschnitt der Steuerkanten gewählt werden, so dass die Verstellgeschwindigkeit zusätzlich erhöht werden kann. Ferner können kleine und damit reaktionsschnelle Pilotmotoren eingesetzt werden, weil die vom Pilotmotor direkt zu beschleunigende Masse minimal gehalten werden kann.

Nachfolgend werden Ausführungsbeispiele der Erfindung anhand der Zeichnungen erläutert. Darin zeigen:
Fig. 1 einen Längsschnitt durch einen Servoverstärker,
Fig. 2 einen Querschnitt längs der Linie II - II in Fig. 1 durch die Kolbenstange,
Fig. 3 einen Querschnitt längs der Linie 111 - 111 in Fig. 1 durch den Steuerschieber,
Fig. 4 ein Detail der Darstellung nach Fig. 1 in vergrössertem Massstab,
Fig. 5 eine Variante der Ausführungsform nach Fig. 1, und
Fig. 6 bis Fig. 8 drei weitere Ausführungsformen.

Die Ausführungsform nach Fig. 1 bis 4 hat ein Gehäuse 1 mit einer axialen Bohrung 2. In der Bohrung 2 ist ein Kolben 3 verschiebbar geführt. Der Kolben 3 ist einstückig mit einer koaxialen Kolbenstange 4 verbunden. Ein Abschnitt 5 der Kolbenstange 4 ist in einer Bohrung 6 eines Gehäusedeckels 7 geführt und durch einen Dichtungsring 8 abgedichtet. Am freien, das Gehäuse 1 überragenden Ende trägt der Abschnitt 5 einen Gewindezapfen 9 zum Befestigen an einem zu betätigenden Glied. Zwischen dem Deckel 7, dem Abschnitt 5, dem Kolben 3 und der Bohrung 2 ist ein erster Zylinderraum 14 gebildet. Dieser mündet in einer erweiterten Gehäusebohrung 15 benachbart dem Deckel 7. Die Bohrung 15 kommuniziert mit einem Druckanschluss 16 zum Anschluss einer Druckölquelle P.

Auf der gegenüberliegenden Seite des Kolbens 3 ist zwischen dem Kolben 3, einem zweiten Gehäusedeckel 20, einem zweiten Abschnitt 21 der Kolbenstange 4 und der Bohrung 2 ein Rücklaufraum 22 gebildet. Der Raum 22 mündet in einer ebenfalls erweiterten Gehäusebohrung 23 benachbart dem Deckel 20. Die Bohrung 23 kommuniziert mit einem Rücklaufanschluss 24 zum Anschluss an eine Rücklaufleitung R.

Die Kolbenstange 4 hat eine koaxiale Bohrung 28, in welcher ein Steuerschieber 29 längsverschiebbar ist. Der Steuerschieber 29 ist als Hohlzylinder mit einer Wand 30 und einer im Abschnitt 5 gelegenen, durch Bohrungen 31 durchbrochenen Stirnwand 32 ausgebildet. Der Hohlzylinder ist gegen den Abschnitt 21 der Kolbenstange 4 offen. Der Schieber 29 sitzt fest auf einer Betätigungsstange 33. Die Stange 33 ist durch eine Bohrung 34 durch den Deckel 20 geführt und mit einem Dichtungsring 35 abgedichtet. Die Stange 33 durchdringt einen in einer erweiterten, koaxialen Bohrung 38 verschiebbar geführten Hilfskolben 39. Der Hilfskolben 39 schliesst den durch die Bohrungen 28, 38 gebildeten zweiten Zylinderraum 40 stirnseitig ab und liegt lose am Deckel 20 an. Um die Reibung der Stange 33 gering zu halten, hat er auf der dem Raum 40 abgewandten Seite eine erweiterte Bohrung 41, die über radiale Nuten 42 mit dem Rücklaufraum 22 kommuniziert.

Im Schieber 29 sind in der Wand 30 vier im Umriss rechteckige, radial gerichtete, gleichmässig verteilte Fenster 46 ausgespart. Die Stirnwände 47, 48 der Fenster 46 bilden zusammen mit der Aussenfläche 49 der Wand 30 dem Steuerschieber 29 zugeordnete Steuerkanten 50, 51. Die Steuerkanten 50, 51 liegen in je einer Radialebene. In der Kolbenstange 4 sind in beiden Abschnitten 5, 21 benachbart dem Kolben 3 je drei radiale Oeffnungen 52, 53 mit ebenfalls rechteckigem Umriss angebracht. Die dem Kolben 3 zugewandten Stirnflächen 54, 55 dieser Oeffnungen 52, 53 bilden zusammen mit der Bohrung 28 die der Kolbenstange 4 zugeordneten Steuerkanten 56, 57. Die Steuerkanten 56, 57 liegen ebenfalls in je einer Radialebene und haben annähernd denselben Abstand voneinander, wie die Steuerkanten 50, 51. Wie aus den Figuren 2 und 3 ersichtlich ist, erstrecken sich die Steuerkanten 50, 51, 56, 57 über den grössten Teil des Umfangs der Aussenfläche 49 bzw. der Bohrung 28.

Um die Stange 33 weitgehend von Druck zu entlasten, ragt ihr dem Gewindezapfen 9 zugewandtes Ende durch eine Bohrung 60 in der Kolbenstange 4 in eine Kammer 61, die über eine radiale Bohrung 62 und eine achsparallele Bohrung 63 mit der einen Oeffnung 53 kommuniziert und deshalb mit Rücklaufdruck beaufschlagt ist. Dazu sind die Oeffnungen 52 gegenüber den Oeffnungen 53 um 60° versetzt.

Auf dem den Deckel 20 überragenden Ende der Betätigungsstange 33 ist eine Zahnstange 68 aufgeschraubt. Diese stützt sich auf einer Rolle 69 ab und ist im Eingriff mit einem Ritzel 70, das auf der Abtriebswelle 71 eines elektrischen Schrittmotors 72 sitzt.

Im Betrieb arbeitet der beschriebene Servoverstärker wie folgt: In dem in Fig. 1 dargestellten Ruhezustand ist der Steuerschieber 29 durch die Stange 33 in einer Stellung gehalten. Der Kolben 3 verschiebt sich so weit, bis dessen Steuerkanten 56, 57 mit den Steuerkanten 50, 51 des Steuerschiebers 29 so liegen, dass das Produkt aus der Kolbenringfläche Fi, gebildet durch die Bohrungen 2, 6, mal dem Druck P im Gleichgewicht ist mit dem Produkt aus der Kolbenringfläche Fz, gebildet durch Bohrung 38 und die Stange 33 mal dem Druck Pᵢ im Raum 40 (plus allfällige Wirkung des Rücklaufdrucks R, plus eine äussere, auf die Kolbenstange 4 wirkende Kraft). Wird nun die Betätigungsstange 33 und damit der Steuerschieber 29 nach rechts verschoben (Fig. 4), so öffnet sich der Spalt zwischen den Steuerkanten 50 und 56 und Drucköl fliesst aus dem Raum 14 über die Fenster 45 in den zweiten Zylinderraum 40 und schiebt somit den Kolben 3 mit der Kolbenstange 4 ebenfalls nach rechts. Der Kolben 3 folgt dem Steuerschieber 29 solange, bis sich der oben beschriebene Ruhezustand wieder eingestellt hat. Wird der Steuerschieber 29 nach links verschoben, so öffnet sich die durch die Steuerkanten 51, 57 gebildete Steueröffnung und die Hydraulikflüssigkeit fliesst vom Zylinderraum 40 zum Rücklaufanschluss 24.

Dabei ist der Oeffnungsquerschnitt gebildet aus dem Abstand der Steuerkanten 50, 56 bzw. 51, 57 und dem Umfang der Aussenfläche 49 im Verhältnis zur Fläche des Hilfskolbens 39 gross und der Oelstrom über die Steuerkanten ist durch keine beengenden Kanäle behindert und begrenzt, so dass die erreichbare Kolbengeschwindigkeit hoch ist. Die wirksamen Kolbenflächen Fi und F₂ können im Verhältnis zum Querschnitt des Steuerschiebers 29 beliebig klein gewählt werden. Da keine Oelsäulen kleinen Querschnitts zu beschleunigen sind, sind die Massenträgheitseffekte der beschleunigten Oelmengen vernachlässigbar gegenüber der Masse der Kolbenstange 4. Weil die Fenster 46 und die Oeffnungen 52, 53 gleichmässig über den Umfang verteilt sind, entstehen im Betrieb keine Radialkräfte auf den Steuerschieber 29. Wegen des Unterschiedes der Anzahl Fenster 46 zur Anzahl Oeffnungen 52 bzw. 53 spielt die Drehstellung des Steuerschiebers 29 relativ zur Kolbenstange 4 keine Rolle. Die Abdichtung der Betätigungsstange 33 ist nur gegen Rücklaufdruck erforderlich und kann daher reibungsarm ausgeführt werden. Die Betätigungsstange 33 ist dünn und der als Hohlzylinder ausgebildete Steuerschieber 29 dünnwandig, so dass vom Antrieb nur geringe Massen zu beschleunigen sind. Daher kann ein kleiner Schrittmotor mit hoher Dynamik verwendet werden.

Der beschriebene Servoverstärker eignet sich vor allem für Anwendungen, in welchen sehr hohe Verstellgeschwindigkeiten erforderlich sind und/oder veränderbare Hübe, bei mässiger Kraftübertragung. Typische Anwendungsgebiete sind z.B. bei Textilmaschinen für die Verstellung der Nadelbalken oder Nadelbarren, bei Stickmaschinen für die Nadel- oder Stickrahmenbewegung,
bei Montage- oder Verpackungsmaschinen z.B. für das
Bestücken (von Leiterplatten)
Stopfen (von Bürsten)
Etikettieren, Markieren
Dosieren
Stossen, Ziehen, Biegen, Falten
Rütteln, Vibrieren, Stopfen
Zangen- oder Hebelbetätigung
bei Werkzeugmaschinen und Vorrichtungen z.B. für das
Prägen, Drücken, Formen, Lochen, Ziehen
Hämmern, Nieten, Feinschmieden
Nibbeln, Klinken, Schnellstanzen
Schnittschlagdämpfer und Niederhalter bei Stanzpressen
Steuerung oder Antrieb der Einspritzventile bei Spritzmaschinen
Federfabrikation (Vorschub und Verformung) Werkstoffprüfmaschine (Schwingungsprüfung, Dauerprüfung)
als Steuer oder Antriebsorgan z.B. bei
Einspritzpumpen bei Verbrennungsmotoren
Dosierpumpen bei Mischanlagen
Mischventilen
Schnellkupplungen
Hydraulischen Proportionalventilen
Hydraulischen Pumpenregiern usw.

In der Ausführungsvariante nach Fig. 5 ist der Antrieb der Betätigungsstange 33 abweichend von der Ausführungsform nach Fig. 1 ein Schraubgetriebe. Auf der Abtriebswelle 71 des Schrittmotors 72, der hier koaxial zur Kolbenstange 4 angeordnet ist, ist eine Gewindehülse 77 befestigt, die auf einem auf der Betätiungsstange 33 aufgeschraubten Gewindezapfen 78 aufgeschraubt ist. Der Zapfen 78 trägt einen Flansch 79, der durch einen gehäusefesten Stift 80 gegen Verdrehen gesichert ist. Eine Feder 81 belastet den Flansch 79, damit das Schraubgetriebe spielfrei ist.

In den Ausführungsformen nach Fig. 6 bis 8 werden für analoge Teile gleiche Bezugszeichen verwendet, so dass sich hier eine detaillierte Erläuterung erübrigt.

Bei der Ausführungsform nach Fig. 6 ist der Hilfskolben durch den zweiten Abschnitt 21 der Kolbenstange 4 gebildet, der in einer Bohrung 84 des Gehäuses 1 gleitet. Der erste, mit dem Druckanschluss 16 verbundene Zylinderraum 14 wird hier durch die Bohrung 84 gebildet. Die zwischen den Bohrungen 2 und 6 gebildete Ringfläche F₂ des zweiten Zylinderraums 40 ist grösser als die wirksame Fläche Fi des ersten Zylinderraums 14. Der wiederum als Hohlzylinder ausgebildete Steuerschieber 29 hat hier Fenster 46, die in eine Umfangsnut 85 des Steuerschiebers 29 münden. Die dem Kolben 3 zugewandte Stirnwand 47 dieser Nut 85 bildet zusammen mit der Aussenfläche 49 die eine dem Steuerschieber 29 zugeordnete Steuerkante 50. Die andere Steuerkante 51 des Steuerschiebers 29 wird gebildet durch die dem Kolben 3 zugewandte Stirnwand 48 einer weiteren Nut 86 des Steuerschiebers 29. Die beiden der Kolbenstange 4 zugeordneten Steuerkanten 56, 57 werden durch die beiden Stirnflächen 54, 55 einer Umfangsnut 87 der Kolbenstange 4 und die Bohrung 28 gebildet. Die Nut 86 ist über radiale Oeffnungen 53 im Abschnitt 21 der Kolbenstange 4 mit dem Rücklaufraum 22 verbunden. Die Nut 87 kommuniziert über Oeffnungen 52 in der Kolbenstange 4 mit dem Zylinderraum 40. Im übrigen ist der Aufbau und die Betriebsweise der Ausführungsform nach Fig. 6 analog jeder nach Fig. 1.

Die Ausführungsform nach Fig. 7 ist analog jener nach Fig. 6, wobei jedoch hier Druckanschluss 16 und Rücklaufanschluss 24 vertauscht sind. Dementsprechend ist der erste, mit Speisedruck beaufschlagte Zylinderraum 14 mit der wirksamen Fläche Fᵢ, hier links des Kolbens 3, angeordnet. Die Oeffnungen 52, 53 überkreuzen sich und erstrecken sich deshalb je über weniger als die Hälfte des Umfangs. Da die ganze Betätigungsstange 33 mit Rücklaufdruck beaufschlagt ist, ist die Entlastung durch eine mit Rücklaufdruck beaufschlagte Kammer 61 überflüssig.

Die Ausführungsform nach Fig. 8 ist analog jener nach Fig. 1 aufgebaut, nur dass hier der Hilfskolben durch einen zweiten Flansch 90 am Abschnitt 21 der Kolbenstange 4 gebildet ist. Der Flansch 90 gleitet in derselben Bohrung 2 des Gehäuses 1 wie der Kolben 3. Dementsprechend entspricht die wirksame Fläche F₂ des zweiten Zylinderraums 40 dem Querschnitt der Bohrung 2, abzüglich dem Querschnitt der Betätigungsstange 33. Es ist bei dieser Ausführungsform jedoch auch möglich, den Durchmesser des Flansches 90 kleiner zu wählen, als den Durchmesser des Kolbens 3, also die Bohrung 2 wie im Ausführungsbeispiel nach Fig. 7 abzusetzen.

## Patentansprüche

1. Hydraulischer Linear-Servoverstärker umfassend einen in einer ersten zylindrischen Bohrung (2) eines Gehäuses (1) geführten Kolben (3), eine mit dem Kolben (3) verbundene, das Gehäuse (1) einseitig überragende Kolbenstange (4), einen in einer zweiten Bohrung (28) in der Kolbenstange (4) geführten Steuerschieber (29) mit einer Betätigungsstange (33), einen Druckanschluss (16), der mit einem ersten Zylinderraum (14) verbunden ist, sowie einen Rücklaufanschluss (24), der mit einem koaxialen Rücklaufraum (22) verbunden ist, wobei der Steuerschieber (29) über Steuerkanten (50, 51, 56, 57) den Durchfluss vom ersten Zylinderraum (14) in einen zweiten Zylinderraum (40) mit einer grösseren wirksamen Fläche (F₂) als die wirksame Fläche (Fᵢ) des ersten Zylinderraumes (14) bzw. vom zweiten Zylinderraum (40) zum Rücklaufraum (22) steuert, wobei der Steuerschieber (29) als axial einseitig offener Hohlzylinder ausgebildet ist, dessen Wand (30) von Fenstern (46) durchsetzt ist, wobei die Fenster an mindestens eine dem Steuerschieber (29) zugeordnete Steuerkante (50, 51) anschliessen, die mit einer der Kolbenstange (4) zugeordneten Steuerkante (56, 57) zusammenwirkt, dadurch gekennzeichnet, dass die axiale Öffnung des Steuerschiebers (29) in einen der Zylinderräume (14, 40) oder in den Rücklaufraum (22) mündet, und dass ein koaxialer Hilfskolben (21, 39, 90) angeordnet ist, der mit einer Stirnfläche (F₂, F₁) den einen der beiden Zylinderräume (14, 40) oder den Rücklaufraum (22) begrenzt.

2. Servoverstärker nach Anspruch 1, dadurch gekennzeichnet, dass die dem Steuerschieber (29) zugeordneten Steuerkanten (50, 51) durch Kanten der Fenster (46) gebildet sind.

3. Servoverstärker nach Anspruch 2, dadurch gekennzeichnet, dass der Hilfskolben (21, 39) einen kleineren Durchmesser hat als der Kolben (3).

4. Servoverstärker nach Anspruch 3, dadurch gekennzeichnet, dass der Hilfskolben (39) in einer koaxialen dritten Bohrung (38) der Kolbenstange (4) axial verschiebbar, gehäusefest angeordnet und von der Betätigungsstange (33) durchsetzt ist, und dass die dem ersten Zylinderraum (14) gegenüberliegende Seite des Kolbens (3) mit einem mit dem Rücklaufanschluss (24) verbundenen Rücklaufraum (22) kommuniziert.

5. Servoverstärker nach Anspruch 4, dadurch gekennzeichnet, dass der Hilfskolben (39) lose an einem Gehäusedeckel (20) anliegt und an seiner dem zweiten Zylinderraum (40) abgewandten Stirnseite mit dem Rücklaufraum (22) kommuniziert.

6. Servoverstärker nach einem der Ansprüche 1 bis 5, dadurch gekennzeichnet, dass die Fenster (46) zusammen mit radialen, in den ersten Zylinderraum (14) mündenden ersten Öffnungen (52) sowie radialen, in einen Rücklaufraum (22) mündenden zweiten Öffnungen (53) in der Kolbenstange (4) die Steuerkanten (50, 51, 56, 57) bilden, und dass der hohlzylindrische Steuerschieber (29) gegen den zweiten Zylinderraum (40) offen ist.

7. Servoverstärker nach Anspruch 6, dadurch gekennzeichnet, dass die Fenster (46) und die Öffnungen (52, 53) gleichmässig über den Umfang verteilt sind.

8. Servoverstärker nach Anspruch 6 oder 7, dadurch gekennzeichnet, dass die Fenster (46) einen rechteckigen Umriss haben, wobei die dem Steuerschieber (29) zugeordneten Steuerkanten (50,51) in je einer Radialebene liegen, dass die ersten und zweiten Öffnungen (52, 53) je auf ihrer dem Kolben (3) benachbarten Seite zusammen mit der zweiten Bohrung (28) je die ebenfalls in Radialebenen liegenden, der Kolbenstange (4) zugeordneten Steuerkanten (56, 57) bilden, und dass die Betätigungsstange (33) gegenüber dem Gehäuse (1) axial verschiebbar ist.

9. Servoverstärker nach einem der Ansprüche 1 bis 8, dadurch gekennzeichnet, dass das in der Kolbenstange (4) angeordnete Stirnende der Betätigungsstange (33) in eine mit dem Rücklaufanschluss (24) verbundene Kammer (61) ragt.

10. Servoverstärker nach einem der Ansprüche 1 bis 9, dadurch gekennzeichnet, dass die Betätigungsstange (33) über ein Getriebe (68, 70, 77, 78) mit der Abtriebswelle (71) eines Pilotmotors (72) verbunden ist.

## Revendications

1. Servo-amplificateur linéaire hydraulique, comprenant un piston (3) guidé dans une première forure cylindrique (2) d'un carter (1), une tige de piston (4) raccordée au piston (3) et dépassant d'un côté le carter (1), un tiroir de distribution (29) guidé dans une deuxième forure (28) dans la tige de piston (4) et muni d'une tige d'actionnement (33), un raccord de pression (16) qui est en communication avec une première chambre de cylindre (14), ainsi qu'un raccord de retour (24) qui est en communication avec une chambre coaxiale de retour (22), le tiroir de distribution (29) règlant, au moyen d'arêtes de commande (50, 51, 56, 57), la circulation entre la première chambre de cylindre (14) et une seconde chambre de cylindre (40) ayant une surface acitve (F₂) plus grande que la surface active (Fi) de la première chambre de cylindre (14) ou entre la seconde chambre de cylindre (40) et la chambre de retour (22), le tiroir de distribution (29) étant réalisé sous forme de cylindre creux ouvert d'un seul côté en direction axiale, dont la paroi (30) est percée de fenêtres (46), les fenêtres étant contiguës à au moins une arête de commande (50, 51) adjointe au tiroir de distribution (29), qui coopère avec une arête de commande (56, 57) adjointe à la tige de piston (4), caractérisé en ce que l'ouverture axiale du tiroir de distribution (29) débouche dans l'une des chambres de cylindre (14, 40) ou dans la chambre de retour (22), et en ce qu'il est disposé un piston auxiliaire coaxial (21, 39, 90) qui limite, avec une surface frontale (F₂, Fi), l'une des deux chambres de cylindre (14, 40) ou la chambre de retour (22).

2. Servo-amplificateur selon la revendication 1, caractérisé en ce que les arêtes de commande (50, 51) adjointes au tiroir, de distribution (29) sont formées par des bords des fenêtres (46).

3. Servo-amplificateur selon la revendication 2, caractérisé en ce que le piston auxiliaire (21, 39) a un diamètre plus petit que le piston (3).

4. Servo-amplificateur selon la revendication 3, caractérisé en ce que le piston auxiliaire (39) est fixe par rapport au carter, peut coulisser axialement dans une troisième forure coaxiale (38) de la tige de piston (4) et est traversé par la tige d'actionnement (33), et en ce que le côté du piston (3) opposé à celui qui fait face à la première chambre de cylindre (14) communique avec une chambre de retour (22) en communication avec le raccord de retour (24).

5. Servo-amplificateur selon la revendication 4, caractérisé en ce que le pisotn auxiliaire (39) s'applique librement sur un couvercle de carter (20) et communique avec la chambre de retour (22) sur son côté opposé à celui qui fait face à la seconde chambre de cylindre (40).

6. Servo-amplificateur selon l'une quelconque des revendications 1 à 5, caractérisé en ce que les fenêtres (46) forment les arêtes de commande (50, 51, 56, 57) en coopération avec des premières ouvertures radiales (52) débouchant dans la première chambre de cylindre (14), ainsi qu'avec des secondes ouvertures radiales (53) débouchant dans une chambre de retour (22), lesdites ouvertures étant formées dans le tige de piston (4), et en ce que le tiroir de distribution cylindrique creux (29) est ouvert vers la seconde chambre de cylindre (40).

7. Servo-amplificateur selon la revendication 6, caractérisé en ce que les fenêtres (46) et les ouvertures (52, 53) sont réparties uniformément sur la circonférence.

8. Servo-amplificateur selon la revendication 6 ou 7, caractérisé en ce que les fenêtres (46) ont un contour rectangulaire, les arêtes de commande (50, 51) adjointes au tiroir de distribution (29) étant situées chacune dans un plan transversal, en ce que les premières et les secondes ouvertures (52, 53) forment chacune, sur leur côté voisin du piston (3), avec la deuxième fourure (28), les arêtes de commande (56, 57) adjointes à la tige de piston (4) et également situées dans des plans transversaux, et en ce que la tige d'actionnement (33) peut coulisser axialement par rapport au carter (1).

9. Servo-amplificateur selon l'une quelconque des revendications 1 à 8, caractérisé en ce que l'extrémité frontale de la tige d'actionnement (33), montée dans la tige de piston (4), fait saillie dans une chambre (61) en communication avec le raccord de retour (24).

10. Servo-amplificateur selon l'une quelconque des revendications 1 à 9, caractérisé en ce que la tige d'actionnement (33) est reliée par l'intermédiaire d'un engrenage (68, 70; 77, 78) à l'arbre de sortie (71) d'un moteur pilote (72).

## Claims

1. Hydraulic linear servo amplifier comprising a piston (3), which is guided in a first cylindrical bore (2) of a housing (1), a piston rod (4), which is connected to the piston (3) and projects beyond the housing (1) at one end, a control spool (29), which is guided in a second bore (28) in the piston rod (4) having an actuating rod (33), a pressure connection (16), which is connected to a first cylinder chamber (14), and a return connection (24), which is connected to a coaxial return chamber (22), wherein the control spool (29) controls by way of control edges (50, 51, 56, 57) the flow from the first cylinder chamber (14) into a second cylinder chamber (40) having a larger effective surface (F₂) than the effective surface (Fi) of the first cylinder chamber (14), or from the second cylinder chamber (40) to the return chamber (22), wherein the control spool (29) is in the form of a hollow cylinder which is axially open on one end, the wall (30) of which is interspersed with windows (46), wherein the windows are contiguous with at least one control edge (50, 51), which is associated with the control spool (29) and which cooperates with a control edge (56, 57) associated with the piston rod (4), characterised in that the axial opening of the control spool (29) opens into one of the cylinder chambers (14, 40) or into the return chamber (22), and that a coaxial auxiliary piston (21, 39, 90) is disposed whose end face (F₂, Fi) defines one of the two cylinder chambers (14, 40) or the return chamber (22).

2. Servo amplifier as claimed in claim 1, characterised in that the control edges (50, 51) associated with the control spool (29) are formed by edges of the windows (46).

3. Servo amplifier as claimed in claim 2, characterised in that the auxiliary piston (21, 39) has a smaller diameter than the piston (3).

4, Servo amplifier as claimed in claim 3, characterised in that the auxiliary piston (39) is axially displaceable in a coaxial third bore (38) of the piston rod (4), is fixed to the housing and the actuating rod (33) passes through it, and the end of the piston (3) opposite the first cylinder chamber (14) communicates with e return chamber (22) which is connected to the return connection (24).

5. Servo amplifier as claimed in claim 4, characterised in that the auxiliary piston (39) abuts loosely against a housing lid (20) and communicates on its front end remote from the second cylinder chamber (40) with the return chamber (22).

6. Servo amplifier as claimed in any of claims 1 to 5. characterised in that the windows (46) form the control edges (50, 51, 56, 57) together with radial first openings (52) which open into the first cylinder chamber (14) and radial second openings (53) in the piston rod (4) which open into a return chamber (22), and the hollow-cylindrical control spool (29) is open towards the second cylinder chamber (40).

7. Servo amplifier as claimed in claim 6, characterised in that the windows (46) and the openings (52, 53) are uniformly distributed about the periphery.

8. Servo amplifier as claimed in claim 6 or 7, characterised in that the windows (46) have a rectangular outline, wherein the control edges (50, 51) associated with the control spool (29) each lie in a radial plane, the sides of the first and second openings (52, 53) adjacent to the piston (3) form together with the second bore (28) the control edges (56, 57) respectively, which are associated with the piston rod (4) and which also lie in radial planes, and the actuating rod (33) is axially displaceable with respect to the Housing (1).

9. Servo amplifier as claimed in any of claims 1 to 8, characterised in that the front end of the actuating rod (33) disposed in the piston rod (4) projects into a chamber (61) which is connected to the return connection (24).

10. Servo amplifier as claimed in any of claims 1 to 9, characterised in that the actuating rod (33) is connected by way of a transmission (69, 70; 77, 78) to the output shaft (71) of a pilot motor (72).
